# EUROPÄISCHE PATENTSCHRIFT

(11) **EP 2 253 567 B1**
(45) Veröffentlichungstag und Bekanntmachung des Hinweises auf die Patenterteilung: **10.07.2013**
(21) Anmeldenummer: 10004672.1
(22) Anmeldetag: 04.05.2010
(51) Int. Cl.: B65H 18/26, B65H 19/22

(54) **Vorrichtung zum kontinuierlichen Aufwickeln einer Faserstoffbahn**
Device for continuously rolling up a web of fibrous material
Dispositif d'enroulement continu d'une bande de matière fibreuse

(30) Priorität: 22.05.2009 AT 8012009
(43) Veröffentlichungstag der Anmeldung: 24.11.2010
(73) Patentinhaber: Andritz AG, 8045 Graz (AT)
(72) Erfinder: Tropper, Gernot, Ing., 8046 Graz (AT); Mausser, Wilhelm, Dipl.Ing., 8047 Graz (AT); Schloffer, Robert, 8051 Graz (AT); Martiner, Gerald, 8045 Graz (AT)
(74) Vertreter: Tschinder, Thomas

(56) Entgegenhaltungen:
- EP-A2- 0 921 085
- WO-A1-96/06033
- AT-B- 411 590
- US-A- 5 611 500

## Beschreibung

Die Erfindung betrifft eine Vorrichtung zum kontinuierlichen Aufwickeln einer Faserstoffbahn, insbesondere Papier-, beispielsweise Tissuebahn, wobei die Faserstoffbahn über eine Tragtrommel, die jeweils an einem Ende auf einem vertikalen Schwinghebel gelagert ist, geführt und in weiterer Folge auf einer Wickeleinrichtung aufgewickelt wird und die Kraft zwischen dem Schwinghebel und einem feststehenden Gegenstück über eine Kraftmesseinrichtung gemessen wird, wobei der Schwinghebel gegen die Kraftmesseinrichtung über ein Spannelement spannbar ist. Über diese Kraftmessung am Schwinghebel kann die Anpresskraft im Nip zwischen Tambour und Tragtrommel gemessen werden.

Eine derartige Vorrichtung ist bereits in der AT 411 590 B (Andritz AG) beschrieben. Auch hier befindet sich jeweils eine Kraftmesseinrichtung zur Ermittlung der Anpresskraft im Nip direkt zwischen dem jeweiligen Schwinghebel und einem feststehenden Gegenstück der Papiermaschinenstuhlung. Jede Kraftmesseinrichtung wird vor dem Betrieb über Spannelemente gegen den jeweiligen Schwinghebel vorgespannt. Diese Vorspannung ist notwendig, da ansonsten Schwingungen und Vibrationen der Tragtrommel das Messergebnis verfälschen. Zur Vorspannung drücken Spannelemente die Schwinghebel gegen die Kraftmesseinrichtungen, dadurch kann ein dauernder Kontakt von Schwinghebel und Kraftmesseinrichtung gewährleistet werden und es wird ein dauerndes Signal für eine Regelung geliefert. Die Spannelemente in der AT 411 590 B werden entweder mechanisch (z.B. über Federn oder Federpakete) oder hydraulisch bzw. pneumatisch betätigt und spannen die Schwinghebel immer mit einer konstanten Kraft gegen die jeweilige Kraftmesseinrichtung vor. Nach dem Verspannen der Schwinghebel gegen die Kraftmesseinrichtungen werden die Kraftmesseinrichtungen auf Nipkraft 0 geeicht. Im Betrieb wird dann über die Hydraulikzylinder (oder Pneumatikzylinder) der Primär- und Sekundärarme eine vorgewählte Nipkraft über den Papierwickel auf die Tragtrommel übertragen. Diese Kraft wird dann von den Kraftmesseinrichtungen gemessen und das Messergebnis zur Regelung der Hydraulikzylinder der Primär- und Sekundärarme herangezogen.
Die Vorspannung der Kraftmesseinrichtung auf einen konstanten Wert vor dem Betrieb hat den Nachteil, dass diese Vorspannung mit der Zeit und aufgrund von Vibrationen nachlässt. Dadurch ist keine genaue Nipkraftmessung mehr möglich. Die Vorspannung der Kraftmesseinrichtung muss daher von Zeit zu Zeit überprüft und nachgestellt werden, dies ist jedoch nur bei einem Stillstand der Anlage möglich. Die Spannelemente sind außerdem schwer erreichbar, wodurch eine Nachstellung der Vorspannung sehr umständlich ist. Darüber hinaus können mechanische Spannelemente nur relativ ungenau vorgespannt werden.
Ein weiteres Problem sind die während des Betriebes durch Wärme verursachten Längenänderungen der Befestigungselemente für die Kraftmesseinrichtung und die Spannelemente. Auch dadurch ändert sich die Vorspannung im Betrieb und es kommt zu Schwankungen der Messwerte.

Ziel der Erfindung ist es nun, eine Vorrichtung zu offenbaren, die die angeführten Nachteile ausräumt, dadurch ist auch bei sehr kleinen Anpressdrücken eine gute Regelbarkeit während des Aufwickelvorgangs gegeben.

Die Erfindung ist daher **dadurch gekennzeichnet, dass** die Spannkraft zur Spannung des Schwinghebels gegen die Kraftmesseinrichtung über das Spannelement im Wickelbetrieb einstellbar ist. Somit ist eine Vorspannung der Kraftmesseinrichtung bei der Montage nicht mehr erforderlich. Die Installation einer Kraftmesseinrichtung, die keine Vorspannung benötigt ist erheblich einfacher und schneller. Die Spannkraft des Schwinghebels gegen die Kraftmessdose kann jederzeit angepasst bzw. korrigiert werden. Außerdem kann für einen jeweiligen Faserstofftyp die optimale Spannkraft gewählt werden. Für unterschiedliche Faserstofftypen kann nämlich eine unterschiedliche Nipkraft erforderlich sein und es ist sinnvoll, wenn die Spannkraft entsprechend angepasst wird. Auch ein Betrieb ohne Spannkraft ist denkbar.
Es ist natürlich auch denkbar, dass die Spannkraft während des Aufwickelvorganges eines Tambours kontinuierlich geändert wird.

In einer vorteilhaften Ausführungsform der Erfindung ist das Spannelement ein einstellbarer Hydraulikzylinder. Über den Druck im Hydraulikzylinder kann dann auf besonders einfache Weise die Spannkraft auch während des Betriebes eingestellt werden. Der Hydraulikzylinder ist dafür mit einer Hydraulikleitung mit einer entsprechenden Steuereinrichtung verbunden.

Ebenso kann das Spannelement durch einen einstellbaren Pneumatikzylinder gebildet werden.

In einer weiteren Ausführungsform ist die Kraftmesseseinrichtung in einer Ausnehmung des Schwinghebels befestigt und über ein Verbindungselement mit dem feststehenden Gegenstück verbunden. Durch die Unterbringung der Kraftmesseinrichtung im Schwinghebel ist diese vor schädlichen Umgebungseinflüssen wie beispielsweise Staub oder plötzliche Temperaturschwankungen geschützt.

Die Kraftmesseinrichtung kann aber auch zwischen dem Schwinghebel und dem feststehenden Gegenstück angeordnet sein. Der Schwinghebel kann dadurch einfacher ausgeführt sein und die Montage bzw. der Wechsel der Kraftmesseinrichtung wird vereinfacht.

Es ist günstig, wenn die Lagerung der Tragtrommel auf dem Schwinghebel innerhalb einer Lagerung für einen Primärarm angeordnet und von der Primärarmlagerung entkoppelt ist. Dadurch liegen die Lagerung der Tragtrommel und die Lagerung des Primärarms weitestgehend in einer Achse und in einer Ebene, durch die Nipkraft hervorgerufen Kräfte können so besser von dem Maschinenrahmen aufgenommen werden.

Die Erfindung wird nun anhand der Zeichnungen beispielhaft beschrieben.

Es zeigen
- Fig. 1: eine Ausführungsform der erfindungsgemäßen Vorrichtung zum kontinuierlichen Aufwickeln einer Faserstoffbahn
- Fig. 2: einen weiter Ausführungsform der erfindungsgemäßen Vorrichtung
- Fig. 3: eine Kraftmesseinrichtung, die in einer Ausnehmung eines Schwinghebels untergebracht ist
- Fig. 4: eine Tragtrommellagerung im Inneren einer Primärarmlagerung

Gleiche Bezugszeichen in den einzelnen Figuren bezeichnen gleiche Bauteile.

Fig. 1 zeigt eine erfindungsgemäße Vorrichtung zum Aufwickeln einer Faserstoffbahn 1. Die Tragtrommel 2 ist jeweils an einem Ende 3 auf jeweils einem vertikalen Schwinghebel 4 durch die Lagerung 11 gelagert. Der Schwinghebel 4 weist im vorliegenden Beispiel an seinem unteren Ende an den Seiten zwei Ausnehmungen 19 auf, wodurch eine Schwächung 17 des Schwinghebels 4 entsteht. Diese Schwächung 17 ermöglicht die Schwingbewegung des Schwinghebels 4. Die Schwingungsrichtung des Schwinghebels 4 ist durch den Pfeil 20 angedeutet.

Die Faserstoffbahn 1 wird nach der Tragtrommel 2 in einer Wickeleinrichtung 5 auf einer Wickelhülse 15 zu einem Papierwickel 16 aufgewickelt. Die Wickelhülse 15 steckt auf einer Wickelwelle 23, die an beiden Enden durch Sekundärarme 26 geführt wird.
Zwischen der Tragtrommel 2 und dem Papierwickel 16 wird ein Nip 24 gebildet. Die Anpresskraft des Papierwickels 16 bzw. der Wickelwelle 23 gegen die Tragtrommel 4 muss im Wickelbetrieb genau gemessen bzw. geregelt werden. Die Regelung der Anpresskraft im Nip 24 und die Positionssteuerung der Sekundärarme 26 erfolgt über Hydraulikzylinder 25. Die Messung der Anpresskraft im Nip 24 erfolgt über zwei Kraftmesseinrichtungen 7, die jeweils zwischen den beiden Schwingehebeln 4 und einem feststehende Gegenstück 6 angeordnet sind. Das feststehende Gegenstück 6 ist ein Teil der Papiermaschinenstuhlung bzw. ist es fest mit der Papiermaschinenstuhlung verbunden.
Die erfassten Messwertsignale steuern die Anpresskraft der beiden Hydraulikzylinder 25, sodass dafür gesorgt ist, dass ein absoluter Parallellauf der Sekundärarme 26 auf Führerseite FS und Triebseite TS sowie ein vorgewählter Nipkraftverlauf (konstant oder veränderlich) über den gesamten Wickelvorgang gesichert ist.

Im Wickelbetrieb ist es günstig, wenn der Schwinghebel 4 zusätzlich zur Anpresskraft im Nip 24 gegen die Kraftmesseinrichtung 7 gedrückt bzw. gespannt wird. Diese Spannung verhindert bzw. vermindert eine Verfälschung des Mess-Signals der Kraftmesseinrichtung 7 durch Vibrationen.

Zur Spannung der Schwinghebel 4 gegen die Kraftmesseinrichtung 7 sind jeweils Spannelemente 8 vorgesehen, erfindungsgemäß ist die Spannkraft dieser Spannelemente 8 einstellbar. Es kann sich dabei beispielsweise um einstellbare Hydraulikzylinder oder um einstellbare Pneumatikzylinder handeln. Die Spanelemente 8 sind über die Leitung 18 mit einer entsprechenden Steuereinrichtung (nicht dargestellt) verbunden.

In Fig. 1 sind die Spannelemente 8 direkt unter der Kraftmesseinrichtung 7 angeordnet, also an der Seite der Tragtrommel 2, an der die Faserstoffbahn 1 auf die Tragtrommel 2 aufläuft. Die Spannkraft wird durch ein Zusammenziehen der Spannelemente 8 hervorgerufen.

Die Spannelemente 8 können aber auch auf der Seite der Tragtrommel 2, an der die Faserstoffbahn 1 von der Tragtrommel 2 abläuft, also auf der Nipseite, angeordnet sein. Dies ist in Fig. 2 dargestellt. Die Spannkraft wird dann durch ein Ausdehnen der Spannelemente 8 erzeugt.

Fig. 3 zeigt eine Detailansicht des Schwinghebels 4 und stellt eine weitere Ausführungsform der Erfindung dar. Hierbei sind die Kraftmesseinrichtungen 7 jeweils in einer Ausnehmung 9 der Schwinghebel 4 untergebracht und am Schwinghebel 4 befestigt. Der Schwinghebel 4 weist eine Bohrung 21 auf, durch die ein Verbindungselement 10 von Außen in die Ausnehmung 9 geführt werden kann. Das Verbindungselement 10 ist an einem Ende mit der Kraftmesseinrichtung 7 und am anderen Ende mit einem feststehenden Gegenstück 6 der Papiermaschinenstuhlung verbunden. Der Durchmesser der Bohrung 21 sollte so groß sein, dass das Verbindungselement 10 problemlos hindurchgeführt werden kann, ohne dabei den Schwinghebel zu berühren. Eine Kraft zwischen Schwinghebel 4 und feststehendem Gegenstück 6 bzw. Verbindungselement 10 kann auch so über die Kraftmesseinrichtung 7 gemessen werden. Die Vorspannung der Kraftmesseinrichtung 7 wird auch hier über ein regelbares Spannelement 8 eingestellt.

Fig. 4 zeigt eine Tragtrommellagerung 11 im Inneren einer Primärarmlagerung 12, 13 in Maschinenlaufrichtung. Die Wickelwelle 23 mit der aufgesteckten Wickelhülse 15 befindet sich hierbei noch im Primärarm 14 und nicht im Sekundärarm 26, wie dies in den Fig. 1 und 2 dargestellt ist.
Die Enden 3 der Tragtrommel 2 sind jeweils auf dem Schwinghebel 4 gelagert, diese Lagerung 11 ist innerhalb einer Lagerung 12, 13 für den Primärarm 14 angeordnet und von der Primärarmlagerung 12, 13 entkoppelt. Dadurch liegen die Lagerung 11 der Tragtrommel 2 und die Lagerung 12, 13 des Primärarms 14 weitestgehend in einer Achse und in einer Ebene, durch die Nipkraft hervorgerufen Kräfte können so besser von dem Maschinenrahmen aufgenommen werden. Die Primärarmlagerung 12 weist dabei eine Öffnung 22 auf, durch die das Ende 3 der Tragtrommel 2 bzw. die Tragtrommelwelle hindurchgeführt wird. Die Öffnung 22 muss dabei so groß sein, dass trotz der leichten Schwingbewegung der Tragtrommel 2, die Tragtrommelwelle die Primärarmlagerung 12 nicht berühren kann. Der Schwinghebel 4 befindet sich in dieser Ausführungsform innerhalb der Primärarmstuhlung, ebenso die Kraftmesseinrichtung 7 und das Spannelement 8.

Aufwickelvorrichtungen mit Primär- und Sekundärarmen sind allgemein bekannt, ebenso wie der darin ablaufende Aufwickelvorgang, weshalb hier lediglich auf die bereits erwähnte AT 411590 verwiesen wird.

## Patentansprüche

1. Vorrichtung zum kontinuierlichen Aufwickeln einer Faserstoffbahn (1), wobei die Faserstoffbahn (1) über eine Tragtrommel (2), die jeweils an einem Ende (3) auf einem vertikalen Schwinghebel (4) gelagert ist, geführt und in weiterer Folge auf einer Wickeleinrichtung (5) aufgewickelt wird und die Kraft zwischen dem Schwinghebel (4) und einem feststehenden Gegenstück (6) über eine Kraftmesseinrichtung (7) gemessen wird, wobei der Schwinghebel (4) gegen die Kraftmesseinrichtung (7) über ein Spannelement (8) spannbar ist, **dadurch gekennzeichnet, dass** die Spannkraft zur Spannung des Schwinghebels (4) gegen die Kraftmesseinrichtung (7) über das Spannelement (8) einstellbar ist.

2. Vorrichtung nach Anspruch 1, **dadurch gekennzeichnet, dass** das Spannelement (8) ein einstellbarer Hydraulikzylinder ist.

3. Vorrichtung nach Anspruch 1, **dadurch gekennzeichnet, dass** das Spannelement (8) ein einstellbarer Pneumatikzylinder ist.

4. Vorrichtung nach einem der Ansprüche 1 bis 3, **dadurch gekennzeichnet, dass** die Kraftmesseinrichtung (7) in einer Ausnehmung (9) des Schwinghebels (4) befestigt ist und über ein Verbindungselement (10) mit dem feststehenden Gegenstück (6) verbunden ist.

5. Vorrichtung nach einem der Ansprüche 1 bis 3, **dadurch gekennzeichnet, dass** die Kraftmesseinrichtung (7) zwischen dem Schwinghebel (4) und dem feststehenden Gegenstück (6) angeordnet ist.

6. Vorrichtung nach einem der vorhergehenden Ansprüche, **dadurch gekennzeichnet, dass** die Lagerung (11) der Tragtrommel (2) auf dem Schwinghebel (4) innerhalb einer Lagerung (12, 13) für einen Primärarm (14) angeordnet und von der Primärarmlagerung (12, 13) entkoppelt ist.

## Claims

1. Device for continuous reeling of a pulp web (1), where the pulp web (1) is carried over a reel drum (2) that is supported at one end (3) on a vertical rocker arm (4) in each case and is then wound onto a winding unit (5), and where the load between the rocker arm (4) and a fixed counterpart (6) is measured by means of a load-sensing device (7), where the rocker arm (4) can be tensioned against the load-sensing device (7) by means of a tensioning element (8), **characterised by** the tensioning force for tensioning the rocker arm (4) against the load-sensing device (7) being adjustable by means of the tensioning element (8).

2. Device according to Claim 1, **characterised by** the tensioning element (8) being an adjustable hydraulic cylinder.

3. Device according to Claim 1, **characterised by** the tensioning element (8) being an adjustable pneumatic cylinder.

4. Device according to one of Claims 1 to 3, **characterised by** the load-sensing device (7) being mounted in a recess (9) in the rocker arm (4) and connected to a fixed counterpart (6) via a fastening element (10).

5. Device according to one of Claims 1 to 3, **characterised by** the load-sensing device (7) being mounted between the rocker arm (4) and the fixed counterpart (6).

6. Device according to one of the preceding claims, **characterised by** the bearing assembly (11) of the reel drum (2) being located inside a bearing assembly (12, 13) for a primary arm (14) and being uncoupled from the primary arm bearing assembly (12, 13).

## Revendications

1. Dispositif d'enroulement continu d'une nappe fibreuse (1), où la nappe (1) est guidée sur un tambour porteur (2), dont chaque bout (3) est logé sur un levier oscillant vertical (4), et par la suite enroulée sur un dispositif enrouleur (5), et l'effort entre le levier oscillant (4) et un pendant fixe (6) est mesuré moyennant un dispositif dynamométrique (7), le levier oscillant (4) pouvant être serré par rapport au dispositif dynamométrique (7) moyennant un élément de serrage (8), **caractérisé en ce que** l'effort de serrage du levier oscillant (4) est ajustable contre le dispositif dynamométrique (7) moyennant l'élément de serrage (8).

2. Dispositif selon la revendication 1, **caractérisé en ce que** l'élément de serrage (8) est un vérin hydraulique ajustable.

3. Dispositif selon la revendication 1, **caractérisé en ce que** l'élément de serrage (8) est un vérin pneumatique ajustable.

4. Dispositif selon l'une des revendications 1 à 3, **caractérisé en ce que** le dispositif dynamométrique (7) est monté dans un creux (9) du levier oscillant (4) et est relié au pendant fixe (6) moyennant une attache (10).

5. Dispositif selon l'une des revendications 1 à 3, **caractérisé en ce que** le dispositif dynamométrique (7) est disposé entre le levier oscillant (4) et le pendant fixe (6).

6. Dispositif selon l'une des revendications précédentes, **caractérisé en ce que** le logement (11) du tambour porteur (2) sur le levier oscillant (4) est disposé à l'intérieur d'un logement (12, 13) pour un bras primaire (14) et est découplé du logement (12, 13) du bras primaire.
